# EUROPÄISCHE PATENTSCHRIFT

(11) **EP 0 271 734 B1**
(45) Veröffentlichungstag und Bekanntmachung des Hinweises auf die Patenterteilung: **01.04.1992**
(21) Anmeldenummer: 87117079.1
(22) Anmeldetag: 19.11.1987
(51) Int. Cl.: B24B 41/04, B24B 23/02, B25F 5/00

(54) **Drehendes Elektrowerkzeug, insbesondere Winkelschleifer**
Rotary power tool, especially an angle grinder
Outil rotatif à moteur électrique, en particulier meuleuse d'angle

(30) Priorität: 17.12.1986 DE 3643066
(43) Veröffentlichungstag der Anmeldung: 22.06.1988
(73) Patentinhaber: ROBERT BOSCH GMBH, 70442 Stuttgart (DE)
(72) Erfinder: Barth, Walter, D-7022 Leinfelden-Echterdingen (DE)

(56) Entgegenhaltungen:
- FR-A- 2 080 365
- US-A- 3 623 281

## Beschreibung

Die Erfindung geht aus von einem drehenden Elektrowerkzeug, insbesondere Winkelschleifer, der im Oberbegriff des Anspruchs 1 definierten Gattung.

Bei Winkelschleifern sind die Abtriebswelle des Elektromotors und die die Schleifscheibe tragende Arbeitswelle senkrecht zueinander ausgerichtet und stehen über das als Schaftritzel ausgebildete Koppelglied miteinander in Eingriff, so daß die Rotationsbewegung der Abtriebswelle auf die Arbeitswelle übertragen wird. Das Schaftritzel ist hierzu in der Abtriebswelle eingeschraubt und kämmt mit einem Zahnkranz in einem auf der Arbeitswelle drehfest sitzenden Gegenkranz.

Zum Einschrauben des Schaftritzels muß die Abtriebswelle einen ausreichend großen Durchmesser aufweisen.

Um diesen nicht unnötig groß bemessen zu müssen - was wiederum Rückwirkungen auf die Lagerung von Abtriebswelle und Schaftritzel hat - ist man bestrebt, im Einschraubbereich den Durchmesser des Schaftritzels möglichst klein zu halten, jedoch einen für die Drehmomentübertragung ausreichend großen Kernquerschnitt in der Gewindeverbindung beizubehalten.

Von den üblichen Befestigungsgewinden würde sich hierzu ein Feingewinde anbieten, das im Vergleich zu einem Regelgewinde bei gleichem Außendurchmesser einen größeren Kerndurchmesser aufweist und damit größeren Längskräften standhält. Die üblichen Befestigungsgewinde dienen dabei dem Zweck, mit geringem Anzugsdrehmoment eine hohe Längskraft in der Schraube zu bewirken. Bei drehenden Elektrowerkzeugen muß die Gewindeverbindung zwischen Abtriebswelle und Schaftritzel jedoch ein hohes Anzugsdrehmoment übertragen können. Bei der Verwendung eines Feingewindes würde die größere Längskraft zwar die Gewindekopfreibung erhöhen, woraus wiederum ein etwas größeres Anzugsdrehmoment resultiert, jedoch sinkt wegen der geringen Steigung des Feingewindes der im Gewinde zu übertragende Anteil des Drehmomentes, wodurch die Schub- oder Torsionsspannung zu Lasten der Zugspannung im Kern der Gewindeverbindung verringert wird. Der Werkstoff wird damit nicht optimal ausgenutzt. Ein Feingewinde ist daher trotz des Vorteils eines größeren Kerndurchmessers bei gleichem Außendurchmesser nicht brauchbar.

### Vorteile der Erfindung

Das erfindungsgemäße Elektrowerkzeug mit den kennzeichnenden Merkmalen des Anspruchs 1 hat den Vorteil, daß die Gewindeverbindung zwischen Abtriebswelle und Koppelglied ein hohes Anzugsdrehmoment bei optimal ausgenutztem Werkstoff überträgt. Optimale Ausnutzung des Werkstoffs bedeutet, daß die im Kernmaterial der Gewindeverbindung auftretende Vergleichsspannung σᵣ, die sich aus der Schub- oder Torsionsspannung τ und aus der Zugspannung σ_{z} gemäß
berechnet, wobei a = 1,43 für Stahl zu setzen ist, ein Minimum annimmt. Da die Schub- bzw. Torsionsspannung τ gemäß
mit α = Steigungswinkel, ρ = Reibwinkel, d₂ = Flanken-oder mittlerer Durchmesser, d₁ = Kerndurchmesser, von der Zugspannung σ_{z} und vom Steigungswinkel α des Gewindes abhängig ist, läßt sich durch entsprechende Wahl des Steigungswinkels α das Verhältnis von Zugspannung σ_{z} und Torsionsspannung τ hinsichtlich einer Minimierung der Vergleichsspannung σ_{z} optimieren. Durch die Mehrgängigkeit des Gewindes kann dabei die Steigungα beliebig eingestellt werden, ohne daß dies eine Verringerung des Kerndurchmessers nach sich zieht, wie dies bei Regelgewinden der Fall ist. Will man das Verhältnis von Kern- zum Außendurchmesser - das dem günstigen Verhältnis eines Feingewindes entspricht - konstant halten, so muß mit zunehmender Steigung α die Gangzahl des Gewindes entsprechend erhöht werden.

Bei dem erfindungsgemäßen Elektrowerkzeug wird durch das mehrgängige Gewinde zwischen Abtriebswelle und Koppelglied eine Gewindeverbindung mit einem eine geringe Gewindetiefe aufweisenden Feingewindeprofil aber mit einem gegenüber einem metrischen Feingewinde wesentlich größeren Steigungswinkel α erzielt. Damit werden die vorteilhaften Eigenschaften eines Feingewindes - nämlich dessen größerer Kerndurchmesser im Verhältnis zum Außendurchmesser - nutzbar gemacht, ohne dessen für den vorliegenden Anwendungsfall nachteiligen Eigenschaften - nämlich der kleine Steigungswinkel α - in Kauf zu nehmen. Durch die Wahl der Gangzahl läßt sich ein beliebiger Steigungswinkel α ohne Rückwirkung auf den Kerndurchmesser einstellen, der in Hinblick auf eine Optimierung des Verhältnisses zwischen Zugspannung σ_{z} und Torsionsspannung τ im Werkstoff des Kerns des Gewindes im Koppelglied und der Abtriebswelle zu wählen ist.

Mehrgängige Schraubengewinde wurden bislang nur bei Bewegungsgewinden verwendet, die zur Umsetzung von Dreh- in Längsbewegung und umgekehrt dienen, z.B. bei Antriebsspindeln. Bei diesen Bewegungsgewinden bewirkt die mit der Mehrgängigkeit erzielte Erhöhung des Steigungswinkels eine Verbesserung des Wirkungsgrades.

### Zeichnung

Die Erfindung ist anhand eines in der Zeichnung dargestellten Ausführungsbeispiels in der nachfolgenden Beschreibung näher erläutert. Es zeigen:
- Fig.1: ausschnittweise einen Längsschnitt eines Winkelschleifers,
- Fig. 2: eine vergrößerte perspektivische Darstellung des Abschnittes A in Fig. 1.

### Beschreibung des Ausführungsbeispiels

Der in Fig. 1 als Beispiel eines drehenden Elektrowerkzeuges im Längsschnitt und nur ausschnittweise dargestellte Winkelschleifer enthält in einem Kunststoffgehäuse 10 einen Elektromotor 11, dessen Stator mit 12, dessen Rotor mit 13 und dessen mit dem Rotor 13 starr verbundene Abtriebswelle mit 14 bezeichnet ist. Senkrecht zur Abtriebswelle 14 ist im Gehäuse 10 eine Arbeitswelle 15 gelagert, auf welcher das Schleifblatt befestigt wird. Auf der Arbeitswelle 15 sitzt drehfest ein Zahnrad 16, das mit einem Schaftritzel 17 kämmt. Das Schaftritzel 17 ist drehfest mit der Abtriebswelle 14 des Elektromotors 11 verbunden, wozu eine axiale Sackbohrung 18 in der Abtriebswelle 14 ein Innengewinde 19 trägt, in welches das Schaftritzel 17 mit einem auf einem Längsabschnitt angeordneten Außengewinde 20 eingeschraubt ist. Die aus Außen- und Innengewinde 19,20 bestehende Gewindeverbindung ist als mehrgängiges Gewinde mit einem bei metrischen Feingewinden zu findenden Dreiecksprofil ausgeführt.

In Fig. 2 ist das Außengewinde 20 des Schaftritzels 17 im Bereich des Ausschnittes A perspektivisch dargestellt. Das Außengewinde 20 ist hier als viergängiges Gewinde ausgeführt, wobei zur vereinfachten Darstellung ein Rechteckprofil des Gewindes angenommen worden ist. Vorzugsweise wird aber ein Dreiecksprofil verwendet, wie es im Querschnitt in Fig. 2 links zu sehen ist. Die Gangzahl des Außengewindes 20 ist von dem gewünschten Steigungswinkel α abhängig, der wiederum in Hinblick auf eine Optimierung des Verhältnisses zwischen Zugspannung σ _{z} und Schub- bzw. Torsionsspannung τ im Kernquerschnitt des Schaftritzels 17 gewählt wird. Im einzelnen ist dies eingangs unter Abschnitt "Vorteile der Erfindung" dargelegt. Im allgemeinen wird zur Erzielung eines großen Kerndurchmessers bei von dem Durchmesser der Abtriebswelle 14 vorgegebenem Außendurchmesser des Außengewindes 20 des Schaftritzels 17 bei Übertragung eines hohen Anzugsdrehmomentes und einer optimierten Materialausnutzung ein zweigängiges Gewinde genügen. In speziellen Fällen kann durch Erhöhung der Gangzahl jedoch jeder Steigungswinkel α eingestellt und damit eine sehr genaue Optimierung in Hinblick auf ein Minimum der Vergleichsspannung σᵣ im Material des Schaftritzels 17 erreicht werden. Die Erhöhung der Gangzahl findet nur dort eine Grenze, wo das Gewinde die Selbsthemmung verliert.

In Fig. 2 ist lediglich das Außengewinde 20 des Schaftritzels 17 dargestellt. Es versteht sich von selbst, daß das Innengewinde 19 der Sackbohrung 18 in der Abtriebswelle 14 in gleicher Weise auszubilden ist.

## Patentansprüche

1. Drehendes Elektrowerkzeug, insbesondere Winkelschleifer, mit einem eine Abtriebswelle (14) aufweisenden Elektromotor und mit einem die Rotationsbewegung der Abtriebswelle auf eine Arbeitswelle (15) übertragenden Koppelglied, insbesondere Schaftritzel (17), das mittels eines Außengewindes (20) in eine mit einem entsprechenden Innengewinde (19) versehene axiale Sackbohrung (18) in der Abtriebswelle eingeschraubt ist, **dadurch gekennzeichnet,** daß Außen- und Innengewinde (19,20) als mehrgängiges Gewinde ausgebildet sind.

2. Elektrowerkzeug nach Anspruch 1, **dadurch gekennzeichnet,** daß das mehrgängige Gewinde (19,20) Dreiecksprofil aufweist.

## Claims

1. Rotary power tool, especially an angle grinder, having an electric motor with an output shaft (14), and having a coupling member, in particular a shaft-type pinion (17), which transmits the rotational movement of the output shaft to a working shaft (15) and is screwed by means of an external thread (20) into an axial blind bore (18) in the output shaft, which blind bore (18) is provided with a corresponding internal thread (19), characterised in that external and internal threads (19, 20) are designed as multi-start threads.

2. Power tool according to Claim 1, characterised in that the multi-start thread (19, 20) has a triangular profile.

## Revendications

1. Outil rotatif à moteur électrique et en particulier meuleuse d'angle comportant un moteur électrique avec un arbre de sortie (14) et un élément de liaison qui transmet le mouvement de rotation de l'arbre de sortie à un arbre de travail (15), cet élément de liaison étant notamment constitué par un pignon d'axe (17) qui est vissé par un filetage extérieur (20) dans un trou borgne (18) de l'arbre de sortie comportant un filetage intérieur (19) correspondant, caractérisé en ce que le filetage extérieur et le filetage intérieur (19, 20) sont des filetages à plusieurs filets.

2. Outil rotatif à moteur électrique selon la revendication 1, caractérisé en ce que le filetage à plusieurs filets (19, 20) présente un profil triangulaire.
